# EUROPÄISCHE PATENTSCHRIFT

(11) **EP 2 563 180 B1**
(45) Veröffentlichungstag und Bekanntmachung des Hinweises auf die Patenterteilung: **03.08.2016**
(21) Anmeldenummer: 11717491.2
(22) Anmeldetag: 19.04.2011
(51) Int. Cl.: A45F 3/06, A45C 7/00

(54) **TRANSPORTTASCHE INSBESONDERE FÜR DEN FAHRZEUGEINBAU**
TRANSPORT BAG, IN PARTICULAR FOR INSTALLATION IN A VEHICLE
POCHE DE TRANSPORT, EN PARTICULIER À INSTALLER DANS UN VÉHICULE

(30) Priorität: 24.04.2010 DE 102010018137
(43) Veröffentlichungstag der Anmeldung: 06.03.2013
(73) Patentinhaber: Rheinmetall Landsysteme GmbH, 29345 Unterlüß (DE)
(72) Erfinder: ZEISE, Ralf, 24105 Kiel (DE); HASS, Frank, 24226 Heikendorf (DE)
(74) Vertreter: Dietrich, Barbara
(86) Internationale Anmeldenummer: PCT/EP2011/001997
(87) Internationale Veröffentlichungsnummer: WO 2011/131352

(56) Entgegenhaltungen:
- DE-U1- 8 800 087
- GB-A- 2 249 717
- US-A1- 2004 081 373
- US-A1- 2007 228 097
- US-A1- 2009 152 332

## Beschreibung

Die Erfindung beschäftigt sich mit einer Transporttasche für den Einbau in ein Fahrzeug, insbesondere mit einer gegen Minenansprengungen geschützten, in der Größe variabel einstellbaren Transporttasche.

Aktuelle Militär- und Befriedungseinsätze sind unterschiedlichen Bedrohungen ausgesetzt. Eine der Hautbedrohungen stellen Minen dar. Diese führen zu starken Erschütterungen in angesprengten Fahrzeugen. Zum Schutz der Insassen müssen daher Gegenstände, die im Fahrzeug mitgeführt werden, besonders gesichert werden, da ungesicherte Gegenstände eine hohe Beschleunigung erfahren und zu Sekundärgeschossen werden können. In einem oder mehreren Haltern befestigte Gegenstände können durch die einwirkenden Kräfte brechen, verformt werden, ihren Halt verlieren etc.

Bekannt sind beispielsweise so genannte offene Waffensäcke (z. B. für den PUMA), fest eingebaute, geschlossene Aufbewahrungs- und Transportbehälter sowie Staufächer oder Taschen mit fester Form für den jeweiligen Transportgegenstand etc., ohne Befestigungsmöglichkeit in Fahrzeugen.

Der offene Waffensack bietet seinerseits keinen sicheren Halt der Waffe, wenn diese bricht oder sich Teile von der Waffe lösen. Geschlossene Behälter müssen zusätzlich gesichert werden. Fest eingebaute Behälter beanspruchen einen vorgegebenen Platz im Fahrzeug, auch wenn diese nicht oder teilweise genutzt werden. Eine atypische Nutzung ist nachteilig, da die Gegenstände dann lose in den Behältern liegen würden und dadurch umherfliegen und / oder beschädigt werden können. Taschen mit angepasster Form können keine anderen als die vorgegebenen Gegenstände sicher verwahren, oder müssen eine zusätzliche Fixierung für die Teile aufweisen.

Die DE 88 00 087 U1 offenbart einen Pump- und Kompressionssack, mit dem aufblasbare Gegenstände bequem und schnell aufblasen, in den aber auch Ausrüstungen wasserdicht verpackt und auf ein Minimum komprimiert werden können. Im unteren Bereich des Sackes ist ein Ablassstopfen eingeschweißt, während der obere Bereich mit einem Rollverschluss ausgestattet ist. Am Boden sind überkreuz zwei durchlaufende Gurte angenäht, an dessen Ende Steckschnallenhälften angebracht sind. In die werden Steckschnallenhälften des Rollverschlusses hinein gesteckt, wenn der Sack verschlossen werden soll.

Die DE 299 20 196 U1 betrifft eine Tasche oder Rucksack mit einer Einsteckhülle für Werbemittel, Karten oder anderes grafisches Material, wobei die Tasche einen flexiblen, wasserdichten Taschenkörper und Trage- oder Befestigungsmittel aufweist. Der Taschenkörper weist seinerseits wenigstens einen flächigen, ebenen oder leicht gekrümmten Sichtbereich auf, der durch eine Klarsichtfolie gebildet oder von einer solchen überdeckt wird, wenigstens teilweise. Die Klarsichtfolie ist zum Tascheninhalt wenigstens teilweise mit dem Taschenmaterial oder einem separaten Zuschnitt abgedeckt.

Die DE 10 2004 041 580 A1 beschäftigt sich mit einer Behälteranordnung für einen Fahrzeug-Innenraum. Der Behälter umfasst zwei formstabile Schalen, die in einem unteren Bereich scharnierartig miteinander verbunden sind. Eine der beiden Schalen ist lösbar an der Fahrzeugwand befestigt, sodass der Behälter außerhalb des Fahrzeuges als Rucksack verwendet werden kann.

Die GB 2,249,717 A betrifft einen Behälter für den Transport von Dosen oder Flaschen. Der Behälter besteht aus einem flexiblen Material und wird von zwei Verschlusskappen verschlossen. Einer der Verschlüsse ist permanent in seiner Position gesichert.

Die DE 88 00 387 U1 betrifft einen wasserdichten Pump- und Kompressionssack für Schlafsäcke oder Bekleidung. Dieser weist am oberen Ende einen Rollverschluss und am unteren Bereich einen Ablassstopfen auf.

Das Dokument US 2009/0152331 A1 offenbart eine Transporttasche, welche längenverstellbar ist.

Hier stellt sich die Erfindung die Aufgabe, eine sichere Verwahrung von verschiedenen Gegenständen aufzuzeigen, insbesondere bei einer Mineneinwirkung.

Gelöst wird die Aufgabe durch die Merkmale des Patentanspruchs 1. Vorteilhafte Ausführungen sind in den Unteransprüchen aufgeführt.

Der Erfindung liegt die Idee zugrunde, eine geschlossene Tasche zu schaffen, die in Form, Größe und / oder Volumen anpassbar und somit für verschiedene Ausrüstungsteile verwendbar ist. Diese Tasche kann den Transportgegenstand auch dann sicher halten, wenn dieser zerbrochen ist oder sich Teile gelöst haben.

Für den Transport von Gegenständen unterschiedlicher Art und Größe wird nunmehr also eine Transporttasche vorgeschlagen, die eine Anpassung an Form, Größe und / oder Volumen des mit der Transporttasche zu transportierenden Gegenstandes erlaubt, derart, dass die Transporttasche in allen Richtungen verstellbar gestaltet ist. Die Transporttasche besteht dabei aus einem ganz oder teilweise nachgiebigem insbesondere unzerbrechlichem, flexiblem Material wie Textilien, undurchsichtiger und / oder transparenter Folie, Netzgewebe oder dergleichen. Die Transporttasche kann auch in Tiefe und Breite dem Gegenstand bzw. dem Inhalt mittels Querriemen oder dergleichen angepasst werden.

Die Tasche weist eine Schlauchform auf mit einer bevorzugt beidseitigen Zugangsmöglichkeit. Eine Art Wickel- oder Rollverschluss, unter anderem bekannt von Packsäcken, erlaubt dabei die Volumenanpassung der Tasche in der Längsrichtung, d. h. von oben und / oder von unten. Über diese Verschlüsse ist dann nicht nur die Baugrößenanpassung sondern auch der Zugang in die Tasche möglich. Eine einseitige Einbindung des Wickelverschlusses ist auch möglich. Dann besitzt die andere Seite keine oder eine andere Öffnungsmöglichkeit. Das sichere Verschließen der Zugangsmöglichkeit und damit ihrer Verschlüsse kann über von anderen Taschen oder Rucksäcken etc. bekannte Steckverschlüsse und / oder Klettverschlüsse oder dergleichen geschaffen werden.

Die Erfindung sieht vor, dass die Tasche in allen Richtungen veränderbar ist. Dazu wird der Zugangsverschluss mit Querriemen kombiniert. Die Sicherung dieser Riemen erfolgt mit einer Art Riemensicherung. Als Riemensicherung bieten sich auch hier Klettverbindungen oder Steckschnallen an. Als möglicher weiterer Zugang kann ein Reißverschluss dienen.

Die Tasche kann in Weiterführung der Erfindung mit einer weitgehend, Schock entkoppelten Befestigung im Fahrzeug befestigt werden, wobei die Befestigung eine geringe Verschiebung an der Fahrzeugstruktur insbesondere bei Mineneinwirkung zulässt. Die Befestigung der Tasche im Fahrzeug erfolgt bevorzugt durch Riemen oder dergleichen, die an Ösen befestigt sind und vorgespannt werden können. Alternativen sind andere nur auf Zug belastbare Elemente, wie Seile, Ketten etc.

Die Verbindungen zwischen den Befestigungen und der Tasche sind zumindest im Zentralbereich der Tasche vorgesehen. Sie kann fest, beispielsweise vernäht, und / oder lösbar, beispielsweise mittels Klettverbindung, sein. Insbesondere eine Kombination mit lösbaren Verbindungen hat den Vorteil, dass bei Vergrößerung des Volumens der Tasche ein sicherer Halt an der Befestigung bei Verlängerung der Tasche gewährleistet werden kann.

Die mögliche Einbindung eines Sichtfensters in die Tasche ermöglicht die Kontrolle des Inhaltes.

Durch die Anpassungsmöglichkeit der Taschengröße kann diese verschiedene Gegenstände in Größe und Volumen aufnehmen, ohne dass diese Bewegungsspielräume in der Tasche haben, was durch die sichere Fixierung über die variable Verstellung geschaffen wird. Der zu transportierende Gegenstand wird komplett umschlossen. Die Tasche besteht ganz oder teilweise bevorzugt aus nachgiebigem insbesondere unzerbrechlichem, flexiblem Material wie Textilien, undurchsichtiger und / oder transparenter Folie, Netzgewebe etc.

Die Schock entkoppelte Befestigung überträgt ihrerseits nur Zugkräfte, die durch ihre Flexibilität eine geringe Verschiebung der Befestigungspunkte an der Fahrzeugstruktur zulässt.

Neben einer sicheren Verwahrung wird somit eine hohe Flexibilität bei der Anpassbarkeit der Ausrüstung als auch deren Befestigungen im Fahrzeug realisiert. Die mitgeführten Gegenstände werden vor Erschütterungen bei Mineneinwirkung oder auch einem Zusammenstoß mit anderen, ungesicherten Ladungsteilen etc. geschützt.

Anhand eines Ausführungsbeispiels mit Zeichnung soll die Erfindung näher erläutert werden. Es zeigt:
- Fig. 1a, b: eine längenverstellbare Tasche mit einem zweiseitigen Zugang, ohne die erfindungsgemäßigen Querrienmen
- Fig. 2: eine in Länge und Breite/Tiefe veränderbare Tasche mit einem Rollverschluss.

In Fig. 1a, b ist eine Tasche 4 - hier mit einem beidseitigen Zugang 5, 6, oben und unten - dargestellt. Die Tasche 4 ist bevorzugt in Form eines Schlauches ausgebildet und kann an den beiden Zugängen 5, 6 in ihrer Größe / Volumen verändert und damit in der Länge auf die zu transportierenden Gegenstände 7 angepasst werden. Diese Veränderung bzw. Anpassung erfolgt in einer besonderen Ausführung durch eine Art Wickelverschluss 2 im Bereich der beiden Zugänge 5, 6, der die Volumenanpassung der Tasche 4 in Längsrichtung realisiert. Die Verschlüsse 2 sorgen im Zusammenspiel mit hier dargestellten Steckverschlüssen 3 für ein sicheres Verschließen der Tasche 4, wobei die Steckverschlüsse 3 quer über den jeweiligen Wickelverschluss 2 greifen, sodass dieser sich nicht von alleine wieder öffnen kann.

Die Tasche 4 besteht aus einem ganz oder teilweise nachgiebigem insbesondere unzerbrechlichem, flexiblem Material wie Textilien, undurchsichtiger und / oder transparenter Folie, Netzgewebe etc. und ist zumindest in den Zugangsbereich(en) 8, 9 einrollbar (wickelbar). Für den bzw. bei Nichtgebrauch ist es aber auch möglich, die Tasche 4 in ihrer gesamten Länge einzurollen und zu verstauen. Es versteht sich, dass insbesondere der obere Zugang 5 auch durch einen Reißverschluss geschaffen (Fig. 2) und dieser mit eingewickelt oder auch eingerollt werden kann.

Die Befestigung 1 der Tasche 4 an eine nicht näher dargestellte Fahrzeugstruktur kann durch Riemen 1 erfolgen, die an Ösen oder dergleichen im Fahrzeug befestigbar und vorspannbar sind.

Die Verbindungen zwischen den Befestigungen 1 und der Tasche 4 sind zumindest im Zentralbereich 11 der Tasche 4 vorgesehen. Sie kann fest, beispielsweise vernäht, und / oder lösbar, beispielsweise mittels Klettverbindung, sein. Insbesondere eine Kombination mit lösbaren Verbindungen hat den Vorteil, dass bei Vergrößerung des Volumens der Tasche 4 ein sicherer Halt an der Befestigung bei Verlängerung der Tasche 4 gewährleistet werden kann.

Eine Tasche 4 zeigt Fig. 2. Die Größe der hier dargestellten Tasche 10 ist in allen Richtungen verstellbar. Die Verstellung in der Längsrichtung erfolgt hierbei nur durch einen Wickelverschluss 2', der in diesem Ausführungsbeispiel nur am unteren Ende der Tasche 10 vorgesehen ist. Dieser Verschluss 2' wird mit einer Riemensicherung 2a, beispielsweise in Form einer Klettverbindung, gesichert. Mit bevorzugt ebenfalls als Klettverbindung ausgeführten Querriemen 2b kann die Tasche 10 in Tiefe und Breite dem Gegenstand bzw. dem Inhalt angepasst werden. Die Befestigung der Tasche 10 an der Fahrzeugstruktur wird auch hier bevorzugt durch Riemen 1 übernommen. Der Zugang zur Tasche 10 kann durch den Wickelverschluss 2' und / oder durch einen zusätzlichen Reißverschluss 11 - vorzugsweise oben in der Tasche 10 eingebunden - geschaffen werden. Die Befestigung an den Trageriemen 1 ist dabei ähnlich des Ausführungsbeispiels aus Fig. 1, genau wie das Material der Tasche 10 das gleich der der Tasche 4 sein kann.

## Patentansprüche

1. Transporttasche (4, 10) auch für den Fahrzeugeinbau mit zweiseitigem Zugang (8, 9) für einen zu transportierenden Gegenstand (7) umfassend Zugangsverschlüsse (2, 2'), in Form eines Schlauches mit zweiseitiger Zugangsmöglichkeit (5, 6) oben und unten, die jeweils über besagte Zugangsverschlüsse (2, 2')verschlossen werden kann, wobei wenigstens an einer der Zugangsmöglichkeiten (5, 6) der Zugangsverschluss (2, 2') eine Anpassung an Form, Größe und / oder Volumen des mit der Transporttasche (4, 10) zu transportierenden Gegenstandes (7) erlaubt, derart, dass die Transporttasche (4, 10) zumindest in einer ihrer Längsrichtung verstellbar gestaltet ist, **dadurch gekennzeichnet, dass**
• besagte Zugangsverschlüsse (2, 2') Wickel- oder Rollverschlüsse sind, und
• die Transporttasche (4, 10) Querriemen (2b) umfasst, mittels welcher die Transporttasche (4, 10) in Tiefe und Breite dem Gegenstand (7) angepasst werden kann, so dass die Transporttasche (4, 10) in allen Richtungen größenveränderbar ist.

2. Transporttasche nach Anspruch 1, **dadurch gekennzeichnet, dass** eine Sicherung der Zugangsverschlüsse (2, 2') durch quer über den Zugangsverschluss (2, 2') verlaufende weitere Verschlüsse (3), wie Steckverschlüsse, Klettverschlüsse etc., realisiert wird.

3. Transporttasche nach Anspruch 1 oder 2, **dadurch gekennzeichnet, dass** die Transporttasche (4, 10) aus einem ganz oder teilweise nachgiebigem insbesondere unzerbrechlichem, flexiblem Material wie Textilien, undurchsichtiger und / oder transparenter Folie, Netzgewebe etc. besteht.

4. Transporttasche nach einem der Ansprüche 1 bis 3, **dadurch gekennzeichnet, dass** Befestigungen (1) für das befestigen der Transporttasche (4, 10) an einer Fahrzeugstruktur vorgesehen sind.

5. Transporttasche nach Anspruch 4, **dadurch gekennzeichnet, dass** die Befestigung (1) nur auf Zug belastbare Elemente wie Riemen, Ketten oder dergleichen sind.

6. Transporttasche nach Anspruch 4 oder 5, **dadurch gekennzeichnet, dass** Verbindungen zwischen Befestigungen (1) am Fahrzeugwerk und der Transporttasche (4, 10) zumindest im Zentralbereich (12) der Tasche (4, 10) vorgesehen sind.

7. Transporttasche nach Anspruch 6, **dadurch gekennzeichnet, dass** die Verbindung fest sein kann, beispielsweise vernäht, und / oder lösbar, beispielsweise mittels Klettverbindung.

## Claims

1. Transport bag (4, 10), also for installation in a vehicle, with two-sided access (8, 9) for an object (7) to be transported, comprising access closures (2, 2'), in the form of a tube with a two-sided access option (5, 6) at the top and bottom, which access option can be closed in each case via said access closures (2, 2'), wherein at at least one of the access options (5, 6), the access closure (2, 2') permits adaptation to the shape, size and/or volume of the object (7) to be transported with the transport bag (4, 10) in such a manner that the transport bag (4, 10) is configured to be adjustable at least in one of its longitudinal direction, **characterized in that**
• said access closures (2, 2') are winding or rolling closures, and
• the transport bag (4, 10) comprises cross straps (2b), by means of which the transport bag (4, 10) can be adapted in depth and width to the object (7), and therefore the transport bag (4, 10) can be changed in size in all directions.

2. Transport bag according to Claim 1, **characterized in that** the access closures (2, 2') are secured by further closures (3), such as plug-in closures, touch-and-close closures etc, extending transversely over the access closure (2,2').

3. Transport bag according to Claim 1 or 2, **characterized in that** the transport bag (4, 10) is composed of an entirely or partially pliant, in particular unbreakable, flexible material, such as textiles, opaque and/or transparent film, netting, etc.

4. Transport bag according to one of Claims 1 to 3, **characterized in that** fastenings (1) are provided for fastening the transport bag (4, 10) to a vehicle structure.

5. Transport bag according to Claim 4, **characterized in that** the fastening (1) are elements which can be subject only to tensile loading, such as straps, chains or the like.

6. Transport bag according to Claim 4 or 5, **characterized in that** connections between fastenings (1) to the vehicle works and the transport bag (4, 10) are provided at least in the central region (12) of the bag (4, 10).

7. Transport bag according to Claim 6, **characterized in that** the connection can be fixed, for example stitched, and/or releasable, for example by means of a touch-and-close connection.

## Revendications

1. Poche de transport (4, 10) également pour l'incorporation dans un véhicule, avec un accès des deux côtés (8, 9) pour un objet à transporter (7) comprenant des fermetures d'accès (2, 2'), sous la forme d'un tuyau avec possibilité d'accès des deux côtés (5, 6) en haut et en bas, qui peut être fermée à chaque fois par le biais desdites fermetures d'accès (2, 2'), la fermeture d'accès (2, 2') permettant, au moins au niveau d'une des possibilités d'accès (5, 6), une adaptation à la forme, à la taille et/ou au volume de l'objet (7) à transporter avec la poche de transport (4, 10) de telle sorte que la poche de transport (4, 10) soit configurée de manière réglable au moins dans l'une de sa direction longitudinale, **caractérisée en ce que**
- lesdites fermetures d'accès (2, 2') sont des fermetures à enroulement ou à rouleau, et
- la poche de transport (4, 10) comprend des courroies transversales (2b) au moyen desquelles la poche de transport (4, 10) peut être adaptée en profondeur et en largeur à l'objet (7) de telle sorte que la taille de la poche de transport (4, 10) puisse être modifiée dans toutes les directions.

2. Poche de transport selon la revendication 1, **caractérisée en ce qu'**une fixation des fermetures d'accès (2, 2') est réalisée par d'autres fermetures (3) s'étendant transversalement sur la fermeture d'accès (2, 2'), telles que des fermetures par enfichage, des fermetures de type velcro, etc.

3. Poche de transport selon la revendication 1 ou 2, **caractérisée en ce que** la poche de transport (4, 10) se compose d'un matériau flexible entièrement ou partiellement souple, en particulier incassable, tel que des textiles, des films mats et/ou transparents, des tissus à mailles, etc.

4. Poche de transport selon l'une quelconque des revendications 1 à 3, **caractérisée en ce que** des fixations (1) sont prévues pour fixer la poche de transport (4, 10) à une structure de véhicule.

5. Poche de transport selon la revendication 4, **caractérisée en ce que** la fixation (1) sont constituée par des éléments pouvant être seulement sollicités en traction tels que des courroies, des chaînes ou similaires.

6. Poche de transport selon la revendication 4 ou 5, **caractérisée en ce que** des connexions entre les fixations (1) à l'usine du véhicule et la poche de transport (4, 10) sont prévues au moins dans la région centrale (12) de la poche (4, 10).

7. Poche de transport selon la revendication 6, **caractérisée en ce que** la connexion peut être fixe, par exemple peut être cousue et/ou peut-être amovible, par exemple au moyen d'une connexion de type Velcro.
